# EUROPÄISCHE PATENTSCHRIFT

(11) **EP 1 521 901 B1**
(45) Veröffentlichungstag und Bekanntmachung des Hinweises auf die Patenterteilung: **15.04.2015**
(21) Anmeldenummer: 03740391.2
(22) Anmeldetag: 01.07.2003
(51) Int. Cl.: F01L 1/34, F01L 1/02, F01L 1/352

(54) **REGELSTRUKTUR FÜR DEN VERSTELLMOTOR EINES ELEKTRISCHEN NOCKENWELLENVERSTELLERS**
CONTROL STRUCTURE FOR THE ADJUSTING MOTOR OF AN ELECTRIC CAMSHAFT ADJUSTER
STRUCTURE DE REGULATION POUR LE SERVOMOTEUR D'UN DISPOSITIF DE REGLAGE D'ARBRE A CAME ELECTRIQUE

(30) Priorität: 11.07.2002 DE 10231225
(43) Veröffentlichungstag der Anmeldung: 13.04.2005
(73) Patentinhaber: Schaeffler Technologies AG & Co. KG, 91074 Herzogenaurach (DE)
(72) Erfinder: SCHÄFER, Jens, 91074 Herzogenaurach (DE); STEIGERWALD, Martin, 91056 Erlangen (DE); OVERBERG, Martin, 33442 Herzebrock (DE)
(86) Internationale Anmeldenummer: PCT/EP2003/006956
(87) Internationale Veröffentlichungsnummer: WO 2004/007919

(56) Entgegenhaltungen:
- DE-A- 10 036 275
- DE-A- 10 038 354
- DE-A- 19 804 942
- DE-A1- 10 116 707

## Beschreibung

### Gebiet der Erfindung

Die Erfindung betrifft eine Regelstruktur zum Erreichen der Soll-Verstelldrehzahl eines Verstellmotors einer elektrischen Verstelleinrichtung der Nockenwelle eines Verbrennungsmotors nach dem Oberbegriff des Patentanspruchs 1.

### Hintergrund der Erfindung

Eine Hauptforderung an einen idealen Nockenwellenversteller besteht darin, eine exakte Einhaltung des Soll-Verstellwinkelverlaufs der Nockenwelle sicherzustellen. In der Realität kommt es jedoch zu Abweichungen zwischen dem Soll- und dem Ist-Verstellwinkelverlauf. Diese sind begründet in mechanischen und elektrischen Trägheiten sowie im Einfluss von Störgrößen wie zum Beispiels des Nockenwellendrehmoments.

Eine Verringerung der Abweichungen vom Soll-Verstellwinkelverlauf der Nockenwelle führt zu einer Senkung von Schadstoffemission und Kraftstoffverbrauch, zur Steigerung von Motorleistung und Drehmoment sowie zu einer Verringerung der Bordnetzbelastung und der hohen Emissionswerte in der Startphase. Letzteres setzt voraus, dass der Nockenwellenversteller schon vor bzw. während des Motorstarts regelbar ist. Diese Forderung ist nur durch einen elektrischen Nockenwellenversteller zu erfüllen, da hydraulische Versteller vor und während der Startphase mangels Schmieröldrucks funktionsunfähig sind.

An einen elektrischen Nockenwellenversteller besteht die Forderung nach minimalem Energieverbrauch des elektrischen Verstellmotors durch entsprechende Ausbildung des Reglers. Die Güte des geregelten Systems wird durch den Soll-Ist-Verstellwinkelverlauf der Nockenwelle bestimmt. Sie wird durch eine Minimierung der Abweichungen vom Soll-Verstellwinkel erhöht.

In der US-5,787,848 B1 ist eine Regelstruktur zum Erreichen der Soll-Verstelldrehzahl eines Verstellmotors einer elektrischen Verstelleinrichtung der Nockenwelle eines Verbrennungsmotors offenbart, wobei der Nockenwellenversteller zumindest einen Regler aufweist, der aus Messsignalen des Verbrennungsmotors Steuersignale für den Verstellmotor generiert. In dieser Druckschrift geht es um die Steuerung einer internen Abgasrückführung durch Verändern der Ventilsteuerzeiten. Die Abgasrückführung senkt das Drehmoment des Verbrennungsmotors. Um eine Drehmomentkurve ähnlich der eines Verbrennungsmotors ohne Abgasrückführung zu erreichen, ist in dem Regler ein Tiefpassfilter vorgesehen, durch den ein teilweises Über- oder Unterschreiten der ursprünglichen Drehmomentkurve vermieden werden soll.

Eine Regelstruktur nach dem Oberbegriff des Anspruchs 1 ist in DE 100 38 354 A1 offenbart.

### Aufgabe der Erfindung

Der Erfindung liegt die Aufgabe zugrunde, eine Regelstruktur für den elektrischen Verstellmotor eines Nockenwellenverstellers zu schaffen, die im gesamten Betriebsbereich des Verbrennungsmotors eine geringstmögliche Abweichung des Ist-Verstellwinkels vom Soll-Verstellwinkel der Nockenwelle und einen geringen Stromverbrauch des Verstellmotors aufweist.

### Zusammenfassung der Erfindung

Erfindungsgemäß wird die Aufgabe durch die Merkmale des Patentanspruchs 1 gelöst.

Da das Eingangssignal ein Differenzsignal ist, nähert sich dieses mit wachsender Übereinstimmung von Ist- und Sollwert der Größe 0. Dies trifft dann auch für das Ausgangssignal zu, das eine geregelte Soll-Verstelldrehzahl des Verstellmotors liefert, der dann zum Stillstand kommt. Soll die Nockenwelle aber in einer bestimmten Verdrehwinkellage gehalten werden, muss sich der Verstellmotor mit Nockenwellendrehzahl mitdrehen. Ein stillstehender Verstellmotor führt zu einer Verstellung der Drehwinkellage der Nockenwelle, deren Verstellgeschwindigkeit mit der Drehzahl des Verbrennungsmotors zunimmt.

Erfindungsgemäß wird durch Aufaddieren des ungeregelten und damit von dem Differenzsignal unabhängigen Drehzahlsignals die erforderliche Solldrehzahl dem Verstellmotor während der Betriebszeit des Verbrennungsmotors vorgegeben. Dadurch kann die Position der Nockenwelle zur Kurbelwelle gehalten werden.

Für eine hohe Regelqualität sind eine Lageregelung, die sich auf die Nockenwellenverstellwinkel bezieht, und zusätzlich eine Drehzahlregelung, die sich auf die Verstellmotordrehzahl bezieht, vorgesehen. Auf diese Weise werden die für die Drehwinkellage der Nockenwelle relevanten Parameter des Nockenwellenverstellwinkels und der Verstellmotordrehzahl berücksichtigt.

Es sind als Regler für die Drehzahlregelung unter anderem P-, PI-, PID-, Prädiktions- oder Beobachterregler einsetzbar. Die Lageregelung erfolgt durch einen Prädiktionsregler. Es sind auch betriebspunktabhängige Kombinationen der obengenannten Regler möglich, So ist zum Beispiel bei kleinen Soll-Ist-Verstellwinkelabweichungen ein PI-Regler und bei großen Soll-Ist-Verstellwinkelabweichungen ein P-Regler vorteilhaft. Auch Fuzzy-Logik-Regler sind denkbar.

Der Vorteil des Prädiktionsreglers liegt darin, dass dieser, abhängig von dem jeweiligen Verstellwinkelsprung der Nockenwelle, eine von dem Verstellmotor in dem dafür verfügbaren Zeitraum gerade noch verzögerbare Verstelldrehzahl vorgibt. Auf diese Weise wird das Überschwingen der Verdrehwinkel der Nockenwelle vermieden und dadurch Verstellenergie eingespart.

Bei einem Beobachtungsregler ist es vorteilhaft, dass parallel zum Regler ein Modell der Regelstrategie gerechnet wird. Dieses Modell nutzt die Reglerausgangsgröße und versucht der realen Strecke zu folgen. Dadurch wird die Regelgüte verbessert und ebenfalls Verstellenergie eingespart.

Je nach geforderter Regelqualität werden der Prädiktionsregler der Lageregelung und der PID-Regler der Drehzahlregelung einzeln oder in Reihe geschaltet eingesetzt.

Eine vorteilhafte Ausbildung der Erfindung besteht darin, dass bei Lageregelung der Prädiktionsregler als Eingangssignal das Differenzsignal zwischen einem Ist-Verstellwinkel und einem Soll-Verstellwinkel der Nockenwelle und als Ausgangssignal eine geregelte Soll-Verstelldrehzahl für den Verstellmotor aufweist und dass die aufaddierte Drehzahl die Nockenwellendrehzahl ist. Die aufaddierte Nockenwellendrehzahl verhindert im gesamten Betriebsbereich des Verbrennungsmotors einen Stillstand des Verstellmotors und damit eine fehlerhafte Regelung.

Ebenso ist es vorteilhaft, dass bei Drehzahlregelung der PID-Regler als Eingangssignal das Differenzsignal zwischen einer Ist-Verstelldrehzahl und einer Soll-Verstelldrehzahl des Verstellmotors und als Ausgangssignal eine geregelte Soll-Verstelldrehzahl für den Verstellmotor in Form eines Spannungswertes oder einer tastverhältnismodulierten Spannung aufweist und dass die aufaddierte Drehzahl die ungeregeke und spannunsgewandelte Soll-Verstell-drehzahl des Verstellmotors ist. Auch hier verhindert die aufaddierte ungeregelte Soll-Verstelldrehzahl des Verstellmotors, in der die Nockenwellendrehzahl enthalten ist, einen Stillstand des Verstellmotors und die damit verbundene fehlerhafte Regelung.

Eine vorteilhafte Weiterbildung der Erfindung besteht darin, dass bei Reihenschaltung des Prädiktionsreglers und des PID-Reglers das Ausgangssignal des Prädiktionsreglers mit aufaddierter Nockenwellendrehzahl in spannungsgewandelter Form zugleich als Aufschaltsignal für das Ausgangssignal des PID-Reglers dient. Da den Ausgangssignalen beider Regler die Nockenwellendrehzahl aufaddiert ist, wird auch in diesem Fall ein Stillstand des Verstellmotors sicher verhindert.

Es dient der Haltbarkeit der Regler, dass vorzugsweise der PID-Regler der Drehzahlregelung eine Strombegrenzungsfunktion, vorzugsweise einen Zweipunkt-Stromregler aufweist. Der Stromregler nimmt beim Überschreiten des vorgegebenen Stromgrenzwertes die Spannung bzw. die tastverhältnismodulierte Spannung zurück, wodurch der Strom abfällt. Bei Unterschreiten des Stromgrenzwertes wirkt die Stromregelung in umgekehrter Richtung.

Eine Kostenersparnis ergibt sich daraus, dass die Drehwinkellage der Nockenwelle nicht durch einen Nockenwellensensor sondern durch einen Hallsensor des Verstellmotors messbar ist. Da der Stator eines bürstenlosen Gleichstrommotors ohnedies mindestens einen Hallsensor aufweist, erübrigt sich somit ein spezieller Nockenwellensensor.

### Kurze Beschreibung der Zeichnungen

Weitere Merkmale der Erfindung ergeben sich aus der folgenden Beschreibung und den Zeichnungen, in denen mehrere Ausführungsbeispiele der Erfindung schematisch dargestellt sind. Es zeigen:
- Figur 1: ein Schema eines elektrischen Nockenwellenverstellers mit Steuerelektronik und separatem Nockenwellensensor;
- Figur 2: das Schema von Figur 1, jedoch mit einem Hallsensor des Verstellmotors anstelle des Nockenwellensensors;
- Figur 3: einen Nockenwellenversteller mit einem gehäusefesten Stator des elektrischen Verstellmotors;
- Figur 4: eine nicht erfindungsgemäße Regelstruktur einer Lageregelung mit einem PID-Regler und einer Aufaddierung der Nockenwellendrehzahl auf dessen Ausgangssignal;
- Figur 5: die Regelstruktur einer Lageregelung mit einem Prädiktionsregler und einer Aufaddierung der Nockenwellendrehzahl auf dessen Ausgangssignal;
- Figur 6: eine Regelstruktur einer Drehzahlregelung mit einem PID-Regler und der Aufaddierung einer spannungs- bzw. tastverhältnismodulierten Spannung einer nicht geregelten Soll-Verstelldrehzahl des Verstellmotors auf das Ausgangssignal des PID-Reglers;
- Figur 7: eine Regelstruktur einer Lage- und Drehzahlregelung mit einem Prädiktions- und einem PID-Regler und mit einer Drehzahl- sowie einer Spannungsaufschaltung auf das jeweilige Ausgangssignal;
- Figur 8: ein Ablaufdiagramm für den Motorstart und den Fahrbetrieb.

### Ausführliche Beschreibung der Zeichnungen

In Figur 1 ist ein Verbrennungsmotor 1 schematisch dargestellt. Dessen Kurbelwelle 2 treibt über ein Kurbelwellenantriebsrad 3 mittels einer nicht dargestellten Kette oder eines Zahnriemens ein Nockenwellenantriebsrad 4 einer Nockenwelle 5 im Verhältnis 2:1 $\frac{nKW}{nNW}$ an. Die Nockenwelle 5 weist einen elektrisehen Nockenwellenversteller 6 mit einem Verstellgetriebe 7 und einem elektrischen Verstellmotor 8 auf. Die Drehwinkellage der Kurbelwelle 2 wird mittels eines Kurbelwellensensors 9, die Drehwinkellage der Nockenwelle 5 mittels eines Nockenwellensensors 10 gemessen. Die Signale der Sensoren 9, 10 gelangen über ein Steuergerät 11 des Verbrennungsmotors 1 zu einem Steuergerät 12 des Verstellmotors 8. Dort werden sie zu Steuersignalen für den Verstellmotor 8 umgewandelt.

Figur 2 zeigt das Schema des Verbrennungsmotors 1 von Figur 1, jedoch ist der Nockenwellensensor 10 durch einen bei bürstenlosen Gleichstrommotoren ohnedies vorhandenen Hallsensor 13 des Verstellmotors 8 ersetzt worden.

In Figur 3 ist der Nockenwellenversteller 6 schematisch dargestellt. Das Verstellgetriebe 7 ist als Dreiwellengetriebe ausgebildet, mit einer Antriebswelle, die mit dem Nockenwellenantriebsrad 4, einer Abtriebswelle, die mit der Nockenwelle 5 und einer Verstellwelle 14, die mit einem Rotor 15 des Verstellmotors 8 drehfest verbunden sind. Der Verstellmotor 8 weist einen Stator 16 auf der gehäusefest ausgebildet ist.

Figur 4 stellt die erfindungsgemäße Regelstruktur dar. Ein Differenzsignal 17 ± 18 eines Ist-Verstellwinkels 17 und eines Soll-Verstellwinkels 18 zwischen der Kurbelwelle 2 und der Nockenwelle 5 ist das Eingangssignal eines PID-Reglers 19. Dessen Ausgangssignal 20 beinhaltet eine geregelte Sollverstelldrehzahl für den Verstellmotor 8.

Wenn sich Ist und Soll-Verstellwinkel 17, 18 nähern, nähert sich das Differenzsignal 17 ± 18 dem Wert 0. Dadurch nähert sich auch das Ausgangssignal 20 und damit die geregelte Soll-Verstelldrehzahl des Verstellmotors 8 diesem Wert.

Wenn die Drehwinkellage der Nockenwelle 5 gehalten werden soll, muss der Rotor 15 des Verstellmotors 8 mit Nockenwellendrehzahl umlaufen. Abweichungen von dieser Drehzahl wirken sich vor allem bei höheren Drehzahlen des Verbrennungsmotors 1 als erhebliche Regellagenabweichungen aus.

Dies wird dadurch verhindert, dass erfindungsgemäß die Nockenwellendrehzahl 21 auf das Ausgangssignal 20 des Reglers 19 aufaddiert und so als Soll-verstelldrehzahl 20 + 21 dem Verstellmotor 8 vorgegeben wird, Auf diese Weise dreht sich der Verstellmotor 8 zumindest mit der Nockenwellendrehzahl 21, wodurch die Regellage der Nockenwelle 5 erhalten bleibt.

Trotz des verbesserten Regelverhaltens durch die Aufschaltung der Nockenwellendrehzahl 21 auf das Ausgangssignal 20 des PID-Reglers 19 kommt es zu starkem Überschwingen des Verstellwinkels am Ende eines jeden Drehzahlsprungs des Verstellmotors 8. Dies liegt im Wesentlichen daran, dass dieser den Vorgaben der Soll-Verstelldrehzahl nicht schnell genug folgen kann, da sich Beschleunigungs- und Verzögerungsvorgänge wegen dessen beschränkter Drehmomentkapazität nicht schnell genug durchführen lassen.

Dieses Verhalten lässt sich mit einem sogenannten Prädiktionsregler 22 verbessern, den Figur 5 in der Regelstruktur einer Lageregelung zeigt. Dieser gibt abhängig von der Sprunggröße des Verstellwinkels eine vom Verstellmotor 8 in der verfügbaren Zeit gerade noch verzögerbare Verstelldrehzahl vor.

Die Größe des Eingangssignals 17 ± 18 des Prädiktionsreglers 22 entspricht der Differenz des Ist-Verstellwinkels 17 und des Soll-Verstellwinkels 18 der Figur 4. Abhängig von diesem Verstellwinkelsprung wird von dem Prädiktionsregler 22 als Ausgangssignal 20' diejenige geregelte Soll-Verstelldrehzahl angegeben, die zur Überwindung der vorgegebenen Winkelabweichung innerhalb der verfügbaren Zeit von dem Verstellmotor 8 verzögert werden kann.

Dem Ausgangssignal 20' des Prädiktionsreglers 22 wird die aktuelle Nockenwellendrehzahl 21 aufgeschaltet und die Summe 20' + 21 als Soll-Verstelldrehzahl dem Verstellmotor 8 vorgegeben. Durch den Prädiktionsregler 22 wird das Überschwingen des Ist-Verstellwinkels vermieden und dadurch zugleich der Stromverbrauch des Verstellmotors 8 erheblich gesenkt.

Die zuvor beschriebenen Regler 19, 22 dienen der Lageregelung der Nockenwelle 5. Für optimale Regelergebnisse ist noch ein innerer Regelkreis mit einer Drehzahlregelung des Verstellmotors 8 notwendig. Die diesbezügliche Regelstruktur zeigt Figur 6. Das Eingangssignal des PID-Reglers 19' ist das Differenzsignal 23 ± 24 zwischen einer Soll-Verstelldrehzahl 24 und einer Ist-Verstelldrehzahl 23 des Verstellmotors 8. Als Ausgangssignal 20" erhält man eine Spannung, die zur Ansteuerung des Verstellmotors 8 dient. Um zu verhindern, dass bei Übereinstimmung von Soll- und Ist-Verstelldrehzahl 24, 23 eine Spannung 0 vorgegeben ist, wird dem Ausgangssignal 20" über einen Spannungswandler 25 die der Soll-Verstelldrehzahl 24 des Verstellmotors 8 entsprechende Spannung aufaddiert. Dadurch ist sichergestellt, dass dem Verstellmotor 8 im Betrieb immer eine Spannung entsprechend der Soll-Verstelldrehzahl 24 vorgegeben wird. Als Regler kommen neben dem PID-Regler unter anderen auch P- und PI- sowie Prädiktionsregler in Frage.

Bei einer Drehzahlregelung gibt es keine bleibenden Regelabweichungen. Außerdem sind die Verstellgeschwindigkeiten höher als bei der Lageregelung.

Figur 7 zeigt die Regelstruktur eines Komplettregelsystems für den Verstellmotor 8 mit Hintereinanderschaltung einer Lageregelung entsprechend Figur 4 und einer Drehzahlregelung entsprechend Figur 6. Die Lageregelung weist einen Prädiktionsregler 22 auf, dessen Eingangssignal als Differenzsignal 17 ± 18 zwischen dem Ist-Verstellwinkel 17 und dem Soll-Verstellwinkel 18 gebildet und zu dem Ausgangssignal 20' einer geregelten Soll-Verstelldrehzahl verarbeitet wird. Diesem wird die Nockenwellendrehzahl 21 aufaddiert, die zusammen die Soll-Verstelldrehzahl 20' + 21 des Verstellmotors 8 bilden.

Das Differenzsignal 20' + 21 ± 23 aus Soll-Verstelldrehzahl 20' + 21 und Ist-Verstelldrehzahl 23 bildet das Eingangssignal des PID-Reglers 19' der Drehzahlregelung, dessen Ausgangssignal 20" mit der aufaddierten, in einem Spannungswandler 25 spannungsgewandelten Soll-Verstelldrehzahl 20' + 21 zu der den Verstellmotor 8 ansteuernden Spannung 20" + 20' + 21 verarbeitet wird. Neben dem dargestellten Prädiktions- und PID-Reglern 22, 19' sind unter anderem auch andere Regler wie P- und PI-Regler verwendbar.

Weiterhin ist es denkbar, zumindest in den PID-Regler 19' der Drehzahlregelung zum Schutz von Verstellmotor 8 und Regelelektronik eine Strombegrenzungsfunktion, zum Beispiel einen Zweipunkt-Stromregler zu integrieren, der beim Überschreiten des vorgegebenen Stromgrenzwerts die Spannung bzw. das Tastverhältnis zurücknimmt.

In Figur 8 ist ein Ablaufdiagramm dargestellt, in dem gezeigt wird, wie die Regelung des Verstellmotors 8 beim Start des Verbrennungsmotors 1 und bei dessen Betrieb erfolgt. In Position 26 wird das Zündschloß betätigt, in Position 27 läuft der Anlasser hoch und beendet damit den Startvorgang. In Position 28 wird die Drehwinkellage der Nockenwelle 5 erkannt, in Position 29 ist der Verstellwinkelvergleich getätigt, dessen Ergebnis zum Ansteuern des Verstellmotors 8 in Position 30 führt. Ansteuern kann Halten gemäß Position 31, Frühverstellen gemäß Position 32 oder Spätverstellen gemäß Position 33 bedeuten. Das jeweilige Ergebnis wird über die Rückleitung 34 zur Position 28 zurückgemeldet, womit ein neuer Durchlauf beginnt.

### Bezugszeichenliste

- 1: Verbrennungsmotor
- 2: Kurbelwelle
- 3: Kurbelwellenantriebsrad
- 4: Nockenwellenantriebsrad
- 5: Nockenwelle
- 6: Nockenwellenversteller
- 7: Verstellgetriebe
- 8: Verstellmotor
- 9: Kurbelwellensensor
- 10: Nockenwellensensor
- 11: Steuergerät
- 12: Steuergerät
- 13: Hallsensor
- 14: Verstellwelle
- 15: Rotor
- 16: Stator
- 17: Ist-Verstellwinkel
- 18: Soll-Verstellwinkel
- 19,19': PID-Regler
- 20, 20', 24": geregeltes Ausgangssignal
- 21: Nockenwellendrehzahl
- 22: Prädiktionsregler
- 23: Ist-Verstelldrehzahl
- 24: Soll-Verstelldrehzahl
- 25: Spannungswandler
- 26: Position "Zündschloß drehen"
- 27: Position "Anlasser dreht hoch"
- 28: Position "Drehwinkellage der Nockenwelle"
- 29: Position "Soll-Ist-Verstellwinkel-Vergleich"
- 30: Position "Ansteuern des Verstellmotors"
- 31: Position "Halten"
- 32: Position "Frühverstellen"
- 33: Position "Spätverstellen"
- 34: Rückleitung

## Patentansprüche

1. Regelstruktur zum Erreichen der Soll-Verstelldrehzahl eines Verstellmotors (8) eines elektrischen Nockenwellenverstellers (6) der Nockenwelle (5) eines Verbrennungsmotors (1), wobei die Regelstruktur zumindest einen Regler (19, 22, 19') aufweist, der aus Messsignalen des Verbrennungsmotors (1) Steuersignale für den Verstellmotor (8) generiert, wobei der Regler (19, 22, 19') als Eingangssignal ein Differenzsignal aus einem vorgegebenen Soll-Verstellwinkel der Nockenwelle und einem von diesem durch mechanische und elektrische Trägheiten oder durch den Einfluss von Störgrößen abweichenden Ist-Verstellwinkel und als Ausgangssignal ein für den Verstellmotor (8) bestimmtes, geregeltes Soll-Verstelldrehzahlsignal aufweist, dem ein ungeregeltes Drehzahlsignal aufaddiert ist. **dadurch gekennzeichnet, dass** eine Lageregelung, die sich auf die Nockenwellenverstellwinkel bezieht, und zusätzlich eine Drehzahlregelung, die sich auf die Verstellmotordrehzahl bezieht, vorgesehen sind, wobei als Regler für die Lageregelung ein Prädiktionsregler eingesetzt wird, wobei der Prädiktionsregler (22) abhängig von dem jeweiligen Verstellwinkelsprung der Nockenwelle (5) eine von dem Verstellmotor (8) in dem dafür verfügbaren Zeitraum gerade noch verzögerbare Verstelldrehzahl vorgibt.

2. Regelstruktur nach Anspruch 1, **dadurch gekennzeichnet, dass** für die Lageregelung der Prädiktionsregler (22) und für die Drehzahlregelung der PID-Regler (19') vorgesehen sind, die einzeln oder in Reihe geschaltet einsetzbar sind.

3. Regelstruktur nach Anspruch 2, **dadurch gekennzeichnet, dass** bei Lageregelung der Prädiktionsregler (22) als Eingangssignal das Differenzsignal (17 ± 18) zwischen einem Ist-Verstellwinkel (17) und einem Soll-Verstellwinkel (18) der Nockenwelle (5) und als Ausgangssignal (20') eine geregelte Soll-Verstelldrehzahl für den Verstellmotor (8) aufweist und dass die aufaddierte Drehzahl die Nockenwellendrehzahl (21) ist.

4. Regelstruktur nach Anspruch 2, **dadurch gekennzeichnet, dass** bei Drehzahlregelung der PID-Regler (19') als Eingangssignal das Differenzsignal (23 ± 24) zwischen einer Ist-Verstelldrehzahl (23) und einer Soll-Verstelldrehzahl (24) des Verstellmotors (8) und als Ausgangssignal (20") eine geregelte Soll-Verstelldrehzahl für den Verstellmotor (8) in Form eines Spannungswertes oder einer tastverhältnismodulierten Spannung aufweist und dass die aufaddierte Drehzahl die ungeregelte und spannungsgewandelte Soll-Verstelldrehzahl (24) des Verstellmotors (8) ist.

5. Regelstruktur nach Anspruch 2, **dadurch gekennzeichnet, dass** bei Reihenschaltung des Prädiktionsreglers (22) und des PID-Reglers (19') das Ausgangssignal (20') des Prädiktionsreglers (22) mit aufaddierter Nockenwellendrehzahl (21) in spannungsgewandelter Form zugleich als Aufschaltsignal (20' + 21) für das Ausgangssignal (20") des PID-Reglers (19') dient.

6. Regelstruktur nach Anspruch 5, **dadurch gekennzeichnet, dass** der PID-Regler (19') der Drehzahlregelung eine Strombegrenzungsfunktion aufweiset.

7. Regelstruktur nach Anspruch 5, **dadurch gekennzeichnet, dass** die Strombegrenzungsfunktion durch einen Zweipunkt-Stromregler gebildet wird.

8. Regelstruktur nach Anspruch 1, **dadurch gekennzeichnet, dass** die Drehwinkellage der Nockenwelle (5) durch einen Nockenwellensensor (10) oder durch einen Hallsensor (13) des Verstellmotors (8) messbar ist.

9. Regelstruktur nach einem der Ansprüche 1 oder 8, **dadurch gekennzeichnet, dass** als Regler für die Drehzahlregelung ein P-, PI-, PID-oder Beobachterregler eingesetzt ist.

## Claims

1. Control structure for reaching the setpoint adjustment rotational speed of an adjustment motor (8) of an electric camshaft adjuster (6) of the camshaft (5) of an internal combustion engine (1), wherein the control structure has at least one controller (19, 22, 19') which generates control signals for the adjustment motor (8) from measurement signals of the internal combustion engine (1), wherein the controller (19, 22, 19') has, as an input signal, a difference signal composed of a predefined setpoint adjustment angle of the camshaft and an actual adjustment angle which differs from the latter as a result of mechanical and electrical inertia or as a result of the influence of interference variables, and has as an output signal a controlled setpoint adjustment rotational speed signal which is intended for the adjustment motor (8) and to which an uncontrolled rotational speed signal is added, **characterized in that** a position control process relating to the camshaft adjustment angle and in addition a rotational speed control process relating to the adjustment motor rotational speed are provided, wherein a prediction controller is used as a controller for the position control process, wherein the prediction controller (22) predefines, as a function of the respective adjustment angle jump of the camshaft (5), an adjustment rotational speed which can just still be decelerated by the adjustment motor (8) in the time period available therefor.

2. Control structure according to Claim 1, **characterized in that** the prediction controller (22) is provided for the position control process and the PID controller (19') is provided for the rotational speed control process, which prediction controller (22) and PID controller (19') can be used individually or connected in series.

3. Control structure according to Claim 2, **characterized in that** in the case of a position control process the prediction controller (22) has as an input signal the difference signal (17 ± 18) between an actual adjustment angle (17) and a setpoint adjustment angle (18) of the camshaft (5), and as an output signal (20') a controlled setpoint adjustment rotational speed for the adjustment motor (8), and **in that** the added rotational speed is the camshaft rotational speed (21).

4. Control structure according to Claim 2, **characterized in that** in the case of a rotational speed control process the PID controller (19') has as an input signal the difference signal (23 ± 24) between an actual adjustment rotational speed (23) and a setpoint adjustment rotational speed (24) of the adjustment motor (8), and as an output signal (20") a controlled setpoint adjustment rotational speed for the adjustment motor (8) in the form of a voltage value or a pulse-duty-factor-modulated voltage, and **in that** the added rotational speed is the uncontrolled and voltage-converted setpoint adjustment rotational speed (24) of the adjustment motor (8).

5. Control structure according to Claim 2, **characterized in that** in the case of a series connection of the prediction controller (22) and of the PID controller (19') the output signal (20') of the prediction controller (22) with added camshaft rotational speed (21) in a voltage-converted form serves at the same time as a connection signal (20' + 21) for the output signal (20") of the PID controller (19').

6. Control structure according to Claim 5, **characterized in that** the PID controller (19') of the rotational speed control process has a current-limiting function.

7. Control structure according to Claim 5, **characterized in that** the current-limiting function is formed by a two-level current controller.

8. Control structure according to Claim 1, **characterized in that** the rotational angle position of the camshaft (5) can be measured by a camshaft sensor (10) or by a Hall sensor (13) of the adjustment motor (8).

9. Control structure according to one of Claims 1 or 8, **characterized in that** a P controller, Pi controller, PID controller or observer controller is used as the controller for the rotational speed control process.

## Revendications

1. Structure de régulation permettant d'atteindre la vitesse de rotation d'ajustement de réglage d'un moteur d'ajustement (8) d'un ajusteur électrique (6) de l'arbre à cames (5) d'un moteur à combustion interne (1),
la structure de régulation présentant au moins un régulateur (19, 22, 19') qui forme à partir de signaux du moteur à combustion interne (1) des signaux de commande du moteur d'ajustement (8),
le régulateur (19, 22, 19') présentant comme signal d'entrée un signal constitué de la différence entre un angle prédéterminé d'ajustement de consigne de l'arbre à cames et un angle d'ajustement effectif qui s'écarte de ce dernier du fait des inerties mécaniques et électriques ou suite à l'action de grandeurs perturbatrices et comme signal de sortie un signal de vitesse de rotation d'ajustement de consigne régulé et défini pour le moteur d'ajustement (8) et auquel un signal non régulé de vitesse de rotation est additionné,
**caractérisée en ce que**
une régulation de position qui agit sur l'angle d'ajustement de l'arbre à cames et de plus une régulation de vitesse de rotation qui agit sur la vitesse de rotation du moteur d'ajustement sont prévues,
**en ce que** le régulateur utilisé pour la régulation de position est un régulateur prédictif et
**en ce que** le régulateur prédictif (22) définit en fonction du saut d'angle d'ajustement de l'arbre à cames (5) une vitesse de rotation d'ajustement qui peut encore être ralentie par le moteur d'ajustement (8) dans pendant la durée disponible.

2. Structure de régulation selon la revendication 1, **caractérisée en ce que** le régulateur prédictif (22) prévu pour la régulation de position et le régulateur PID (19') prévu pour la régulation de la vitesse de rotation peuvent être utilisé séparément ou raccordés en série.

3. Structure de régulation selon la revendication 2, **caractérisée en ce que** dans la régulation de position, le régulateur prédictif (22) présente comme signal d'entrée le signal de différence (17 ± 18) entre un angle (17) d'ajustement effectif et un angle (18) d'ajustement de consigne de l'arbre à cames (5) et comme signal de sortie (20') une vitesse de rotation d'ajustement de consigne régulée pour le moteur d'ajustement (8), et **en ce que** la vitesse de rotation ajoutée est la vitesse de rotation (21) de l'arbre à cames.

4. Structure de régulation selon la revendication 2, **caractérisée en ce que** dans la régulation de vitesse de rotation, le régulateur PID (19') présente comme signal d'entrée le signal de différence (23 ± 24) entre une vitesse de rotation (23) d'ajustement effectif et une vitesse de rotation (24) d'ajustement de consigne du moteur d'ajustement (8) et comme signal de sortie (20") une vitesse de rotation d'ajustement de consigne régulée pour le moteur d'ajustement (8) sous la forme d'une valeur de tension ou d'une tension modulée par un rapport d'échantillonnage, et **en ce que** la vitesse de rotation ajoutée est la vitesse de rotation (24) d'ajustement de consigne du moteur d'ajustement (8) non régulée et convertie en tension.

5. Structure de régulation selon la revendication 2, **caractérisée en ce que** lorsque le régulateur prédictif (22) et le régulateur PID (19') sont raccordés en série, le signal de sortie (20') du régulateur prédictif (22), auquel la vitesse de rotation (21) de l'arbre à cames ajoutée sous forme convertie en tension, sert en même temps de signal de branchement (20' ± 21) pour le signal de sortie (20") du régulateur PID (19').

6. Structure de régulation selon la revendication 5, **caractérisée en ce que** le régulateur PID (19') présente une fonction de limitation du courant pour la régulation de la vitesse de rotation.

7. Structure de régulation selon la revendication 5, **caractérisée en ce que** la fonction de limitation du courant est formée par un régulateur de courant à deux points.

8. Structure de régulation selon la revendication 1, **caractérisée en ce que** la position de l'angle de rotation de l'arbre à cames (5) peut être mesurée par un capteur (10) d'arbre à cames ou par un capteur Hall (13) du moteur d'ajustement (8).

9. Structure de régulation selon les revendications 1 ou 8, **caractérisée en ce qu'**elle utilise comme régulateur de la vitesse de rotation un régulateur P, un régulateur PI, un régulateur PID ou un régulateur observateur.
